# FASCICULE DE BREVET EUROPEEN

(11) **EP 2 119 508 B1**
(45) Date de publication et mention de la délivrance du brevet: **18.01.2012**
(21) Numéro de dépôt: 09290343.4
(22) Date de dépôt: 11.05.2009
(51) Int. Cl.: B05B 1/26, B05B 1/34, B65D 83/16, B05B 11/00

(54) **Bouton poussoir à canaux de distribution convergents**
Druckknopf mit konvergierenden Verteilungskanälen
Push button for convergent distribution channels

(30) Priorité: 14.05.2008 FR 0802620
(43) Date de publication de la demande: 18.11.2009
(73) Titulaire: Rexam Dispensing Systems, 76470 Le Treport (FR)
(72) Inventeur: Songbe, Jean-Pierre, 76260 St Pierre en Val (FR); Imenez, Hervé, 80210 Mons Boubert (FR); Clerget, Bernard, 60510 Haudivillers (FR)
(74) Mandataire: Sayettat, Julien Christian

(56) Documents cités:
- EP-A- 0 755 878
- EP-A- 1 277 516
- EP-A- 1 900 437
- WO-A-98/23382
- FR-A- 2 853 635
- FR-A- 2 915 470
- GB-A- 1 253 221
- JP-A- 2005 219 031
- US-A- 3 568 933
- US-A- 5 358 179
- US-E1- R E38 023

## Description

L'invention concerne un bouton poussoir pour un système de distribution d'un liquide, ainsi qu'un tel système de distribution.

Dans une application particulière, le système de distribution est destiné à équiper des flacons utilisés en parfumerie, en cosmétique ou pour des traitements pharmaceutiques. En effet, ce type de flacon contient un liquide qui est restitué par un système de distribution comprenant une pompe ou une valve à actionnement manuel au moyen d'un bouton poussoir pour permettre la pulvérisation du liquide.

Le document FR-2 915 470 décrit un bouton poussoir comprenant un élément femelle et un élément mâle étroitement reçu dans ledit élément femelle suivant une interface de distribution et délimitant avec ledit élément femelle une chambre destinée à être alimentée en produit fluide à distribuer, l'interface de distribution étant définie par une surface intérieure de l'élément femelle et par une surface extérieure de l'élément mâle, ledit bouton poussoir comprenant en outre une pluralité de passages disposés dans l'interface de distribution et par lesquels la chambre débouche vers l'extérieur, la surface intérieure et la surface extérieure décrites précédemment étant en contact entre deux passages consécutifs.

Le document US-3 568 933 décrit une buse pour la pulvérisation d'un liquide sous forme de particules, ladite buse comprenant une pluralité de passages convergents de formation de jets pour conduire le flux dudit liquide, une cavité étant formée à la convergence desdits passages.

Le document GB-1 253 221 décrit des buses pour l'impaction d'un flux de liquide en un aérosol, notamment de telles buses destinées à être utilisées en association avec des dispositifs de distribution contrôlée d'un produit qui sont montés sur des flacons de conditionnement d'un produit sous pression tels que des flacons aérosols.

Le document JP-2005/219031 décrit une buse de jet d'aérosol qui peut être fabriquée par une technique de fabrication simple, sans nécessiter une technique de fabrication de pointe, dont la constitution peut être simplifiée et dans laquelle les flux de produit projetés sous forme d'aérosols à partir d'orifices d'éjection peuvent de façon sûre entrer en collision les uns avec les autres, de sorte que la pression nécessaire pour propulser / diffuser le produit en aérosol peut être abaissée.

De tels boutons poussoirs sont classiquement réalisés en deux parties : un corps d'actionnement et une buse de pulvérisation du liquide qui sont associés entre eux pour former le bouton poussoir. En particulier, la buse de pulvérisation peut être agencée pour former un aérosol avec le liquide, notamment en délimitant une chambre dite tourbillonnaire.

Pour ce faire, la chambre tourbillonnaire est agencée pour faire tourner très rapidement le liquide afin de lui donner de la vitesse. Ainsi, en prévoyant que la chambre tourbillonnaire soit prolongée en son centre par un orifice de distribution, le liquide peut s'échapper à forte vitesse en se fractionnant en fines gouttelettes formant l'aérosol.

Toutefois, ce fractionnement se faisant de façon non maîtrisée, l'aérosol se trouve constitué de gouttelettes de tailles très variées. Par exemple, pour une pompe ou une valve alimentant un bouton poussoir par un flot d'alcool sous une pression de 5 bars, et un orifice de sortie de 0,3 mm, l'aérosol se trouve couramment constitué de gouttelettes de diamètre compris entre 5 µm et 300 µm.

Or, les grosses gouttelettes sont plus lourdes que les plus petites et suivent une trajectoire de distribution différente, pouvant provoquer des taches indélébiles dans le cas des parfums. Aussi, les petites gouttelettes sont les plus légères et peuvent être inhalées, ce qui peut être l'objectif recherché dans le cas de médicaments, mais ce qui peut être un effet indésirable dans le cas de produits toxiques. En outre, dans le cas des médicaments qui doivent être dispensés selon une posologie précise, le lieu d'application, par exemple à l'intérieur du système respiratoire, dépend de la taille des gouttelettes, et la grande disparité de tailles fausse le traitement.

Par ailleurs, la taille des gouttelettes issues d'une chambre tourbillonnaire dépend en partie de la force et de la vitesse avec laquelle l'utilisateur actionne la pompe en appuyant sur le bouton poussoir avec son doigt, car la pression induite en dépend.

En outre, notamment à cause des effets de la force centrifuge en sortie de la chambre tourbillonnaire, l'aérosol à tendance à être creux avec une enveloppe sensiblement conique qui est constituée de la majorité des gouttelettes alors qu'il y en a peu à l'intérieur du cône. En particulier, cette répartition des gouttelettes peut être dommageable pour les applications dermiques.

Pour résoudre les problèmes mentionnés ci-dessus, notamment le document FR-2 903 328 propose d'utiliser une buse non tourbillonnaire qui est munie d'une micro-grille pour assurer la calibration et la répartition spatiale des gouttelettes.

Toutefois, cette réalisation nécessite des sections de passages à travers la micro-grille qui sont extrêmement petites, notamment de l'ordre de 6 µm de diamètre, ce qui impose une filtration fine du liquide afin d'éviter les problèmes de colmatage. En outre, la difficulté de réalisation et d'assemblage dans le corps de ces micro-grilles demeure élevée.

Pour faciliter la réalisation des sections de passages du liquide, notamment le document DE-29 25 435 décrit la réalisation de rainures de passage à l'interface entre la buse et le corps.

Toutefois, la précision de réalisation de ces rainures, notamment par usinage, ne peut pas être garantie de façon suffisante pour contrôler la calibration et la répartition spatiale des gouttelettes.

On connaît par ailleurs, notamment du document EP-0 941 144, un bouton poussoir comprenant une chambre de distribution qui est pourvue de canaux convergents chacun vers un orifice de distribution, lesdits canaux convergents étant agencés pour permettre l'impaction des jets de liquide distribués par lesdits orifices. Ainsi, lors de l'impaction des jets distribués à grande vitesse, il se forme un aérosol sans avoir recourt à une chambre tourbillonnaire.

Toutefois, pour réaliser un tel aérosol en contrôlant de façon satisfaisante la calibration et la répartition spatiale des gouttelettes, il est nécessaire de former des jets identiques et dont la convergence est parfaite. En effet, à défaut, les jets se croisent sans s'impacter ou en ne s'impactant que partiellement, ce qui dégrade la calibration et la répartition spatiale des gouttelettes formées.

L'invention propose un bouton poussoir permettant notamment d'obtenir de façon fiable des jets identiques et convergeant, et ce en utilisant une conception particulièrement simple à réaliser en permettant l'utilisation des outillages et machines d'assemblage des boutons poussoirs traditionnels.

A cet effet, et selon un premier aspect, l'invention propose un bouton poussoir selon la revendication 1.

Selon un deuxième aspect, l'invention propose un système de distribution d'un liquide comprenant une pompe ou une valve sur laquelle un tel bouton poussoir est monté, le chemin de distribution étant en communication avec ladite pompe ou ladite valve de sorte à permettre la pulvérisation du liquide par impaction des jets provenant des canaux convergents.

D'autres objets et avantages de l'invention apparaîtront dans la description qui suit, faite en référence aux figures annexées dans lesquelles :
- la figure 1 est une vue partielle en coupe longitudinale d'un système de distribution selon l'invention, ledit système étant monté sur le col d'un flacon ;
- la figure 2 est une vue partielle en coupe longitudinale du bouton poussoir du système de distribution selon la figure 1, sur laquelle est schématisée l'enveloppe du liquide distribué ;
- la figure 3 est une vue en coupe un quart de l'insert représenté sur la figure 2 ;
- la figure 4 représente en perspective la géométrie de la chambre de distribution du bouton poussoir selon la figure 2.

En relation avec les figures, on décrit ci-dessous un bouton poussoir de pulvérisation pour un système de distribution d'un liquide, ledit liquide pouvant être de toute nature, notamment utilisé en parfumerie, en cosmétique ou pour des traitements pharmaceutiques.

Le bouton poussoir comprend un corps 1 dans lequel un chemin de distribution est formé. En outre, le corps 1 présente une jupe annulaire d'aspect 2 qui entoure un logement 3 de montage du bouton poussoir sur le système de distribution. Par ailleurs, le bouton poussoir comprend une zone supérieure 4 permettant à l'utilisateur d'exercer un appui digital sur ledit bouton poussoir afin de pouvoir le déplacer axialement.

En relation avec la figure 1, le système de distribution comprend une pompe pourvue d'un gicleur 5 qui est inséré de façon étanche dans le logement 3. En outre, la pompe comprend un manchon 6 de montage sur le col 7 d'un flacon contenant le liquide, ledit manchon comprenant une portée supérieure 8 dans laquelle la jupe d'aspect 2 du bouton poussoir est montée en translation.

Par ailleurs, la pompe représentée comprend un corps 9 qui est monté dans le manchon 6, ledit corps logeant les moyens de dosage et de mise en compression du liquide qui comprennent un piston 10 monté autour du gicleur 5 par l'intermédiaire d'un ressort 11. Le corps 9 intègre également le ressort 12 de rappel de la translation du gicleur 5 ainsi que le clapet 13 d'admission du liquide dans le corps 9 par l'intermédiaire d'un tube plongeur 14.

La pompe de distribution représentée est de construction classique pour alimenter le gicleur 5 et donc le chemin de distribution en liquide sous pression par déplacement manuel du bouton poussoir. Toutefois, l'invention n'est pas limitée à un type de pompe particulier et, dans le cas où le liquide est conditionné sous pression dans le flacon, une valve à actionnement manuel peut être utilisée en tant que système de distribution.

Le corps du bouton poussoir présente un logement annulaire 15 d'axe perpendiculaire à celui du logement de montage 3, l'extrémité aval du chemin de distribution débouchant dans ledit logement. Plus précisément, le chemin de distribution est formé dans le logement 3 et au moins un canal aval 16 est formé au fond du logement annulaire 15 pour mettre en communication les logements 3, 15.

Le bouton poussoir comprend également un insert 17 qui est associé dans le corps 1 de sorte à former une chambre de distribution 18 entre ledit insert et ledit corps, plus précisément dans l'espace libre qui est formé à l'interface entre ledit insert et ledit corps. La chambre de distribution 18 comprend des canaux convergents 19 chacun vers un orifice de distribution 20, lesdits canaux convergents étant agencés pour permettre l'impaction des jets de liquide distribués par lesdits orifices de sorte à former l'aérosol souhaité.

Pour réaliser les canaux convergents 19, l'insert 17 et le corps 1 comprennent chacun une empreinte qui présente une géométrie tronconique, lesdites géométries, respectivement mâle et femelle, étant agencées de sorte à être emboitées l'une dans l'autre en formant les canaux convergents 19 entre elles. Ainsi, les canaux convergents 19 sont obtenus par coopération de formes qui sont simples à réaliser par moulage, en particulier en ne comprenant aucune rainure.

En outre, l'identité et la parfaite convergence des canaux 19 sont assurées de façon géométrique, ainsi que l'angle de convergence qui correspond à celui des géométries tronconiques. Par ailleurs, la section des canaux convergents 19 peut être suffisamment grande, par exemple de plus de 10 000 µm², pour exclure tout risque de colmatage.

Comme représenté sur les figures, les géométries tronconiques peuvent être respectivement à base polygonale pour l'une des empreintes et de révolution pour l'autre empreinte. Ainsi, les canaux convergents 19 sont formés en prévoyant que la géométrie de révolution présente un rayon adapté pour venir en contact sur les faces 21 de la géométrie polygonale en formant des passages de liquide le long de chacune des arêtes 22 de ladite géométrie polygonale. En outre, les géométries tronconiques présentent un angle de convergence analogue de sorte à former des canaux convergents 19 de section sensiblement constante.

En particulier, la géométrie femelle peut être tronconique à base polygonale, la géométrie mâle étant tronconique de révolution, bien que la construction inverse puisse être envisagée. Dans le mode de réalisation représenté, la géométrie femelle est tronconique avec une base à quatre côtés pour former quatre canaux convergents 19. Par ailleurs, l'angle de convergence des géométries tronconiques est tel que les canaux 19 convergent suivant un angle C de l'ordre de 70°, de sorte à produire l'aérosol A à proximité immédiate des orifices de distribution 20. Dans cette réalisation, l'aérosol A est constitué de gouttelettes en suspension dans l'air dont la taille est très uniforme et petite. En outre, la section de l'enveloppe de l'aérosol A est de forme approximativement carrée, toutefois, selon la nature du liquide et/ou la position du point d'impaction, cette forme peut être plus arrondie.

En particulier, comme représenté sur la figure 2, l'insert 17 peut être agencé pour former les orifices de distribution 20 en retrait par rapport à la face avant 23 du bouton poussoir, de sorte à rapprocher le point d'impaction p de ladite face. Toutefois, d'autres constructions peuvent être envisagées sachant que plus l'angle C de convergence sera petit, plus l'aérosol A sera détaché des orifices de distribution 20, plus l'angle a de l'aérosol A sera petit et plus les gouttelettes seront de taille élevée.

Selon d'autres réalisations, la base polygonale peut comprendre un nombre différents de côtés 22 sachant que le nombre de canaux convergents 19 formés sera égal audit nombre de côtés 22. En particulier, six côtés peuvent être utilisés pour former un aérosol sensiblement rond ou deux côtés pour former un aérosol sensiblement plat.

Dans le mode de réalisation représenté, la chambre de distribution 18 comprend également un conduit annulaire amont 24 qui est en communication avec le canal aval 16 du chemin de distribution.

Pour ce faire, le logement 15 comprend un plot central 25 qui s'étend depuis la paroi arrière dudit logement en présentant une extrémité opposée 26. Par ailleurs, l'insert 17 présente une cheminée 27 de montage qui est délimitée par une paroi avant 28, ledit insert étant monté dans le logement 15 autour du plot 25 de sorte à former le conduit annulaire 24 entre la paroi intérieure de la cheminée 27 et la paroi extérieure du plot 25.

La cheminée 27 présente une géométrie interne qui est cylindrique de révolution, l'insert 17 étant disposée colinéairement à l'axe du logement 15 pour permettre une pulvérisation latérale du liquide relativement au corps 1 du bouton poussoir. En outre, la face externe du bord arrière de la cheminée 27 est pourvue d'une saillie radiale 29 d'ancrage dans le logement 15.

La chambre de distribution 18 représentée comprend également des canaux radiaux 30 d'amenée qui sont en communication d'une part avec le conduit annulaire amont 24 et d'autre part avec respectivement un canal convergent 19. Pour ce faire, la face intérieure de la paroi avant 28 est pourvue d'une alternance circonférentielle de creux 31 et de saillies 32 complémentaires qui, par appui étanche des saillies 32 sur l'extrémité avant 26 du plot 25, est agencée pour former un canal d'amenée 30 dans chacun desdits creux.

En relation avec la figure 3, on décrit un insert 17 dans lequel une géométrie femelle tronconique à base carrée est formée, ladite géométrie présentant une ouverture centrale 33 dans laquelle les orifices de distribution 20 des canaux convergents 19 sont formés. Plus précisément, la paroi avant 28 de l'insert 17 est pourvue de l'ouverture 33 dans laquelle la géométrie femelle est formée, l'extrémité avant 26 du plot présentant une saillie 34 formant la géométrie mâle en étant emboîtée dans ladite ouverture en formant les canaux convergents 19 (figure 2).

Par ailleurs, un canal d'amenée 30 communique avec un canal convergent 19 par une ouverture 35 qui est formée dans la géométrie femelle, lesdits canaux d'amenée convergeant depuis le conduit annulaire 24 vers l'ouverture 35. En outre, pour faciliter le moulage de l'insert 17 ainsi que l'écoulement du liquide, l'ouverture 35 présente un rayon r1 de jonction entre le canal d'amenée 30 et le canal convergent 19. De même, la saillie mâle 34 est formée sur l'extrémité avant 26 du plot 25 en présentant un rayon r2 de jonction.

La géométrie femelle ainsi formée comprend donc quatre faces 21 sur lesquelles la géométrie mâle vient en appui étanche, lesdites faces étant reliées par des arêtes 22 le long de chacune desquelles un canal convergent 19 est formé et sur chacune desquelles une ouverture 35 débouche.

En outre, pour améliorer la fiabilité de l'accrochage de l'insert 17 dans le corps 1 ainsi que la coopération des géométries mâle et femelle afin de réaliser la chambre de distribution de façon étanche, le corps 1 peut être réalisé en un matériau tendre et l'insert 17 peut être réalisé en matériau plus dur. En tant que matériau tendre, on peut utiliser une polyoléfine (polyéthylène ou polypropylène, par exemple) et, en tant que matériau dur, on peut utiliser un cyclo-oléfine copolymère (COC), un polybutylène téréphtalate ou un polyoxyméthylène.

En variante non représentée, notamment en relation avec un bouton poussoir formant embout nasal de distribution axiale d'un produit pharmaceutique, l'ouverture centrale 33 peut être réalisée dans le corps 1 en étant coaxiale avec le logement 3, le plot central 25 étant alors réalisé sous forme d'insert 17 pour être monté dans le logement 3 de sorte à former la chambre de distribution.

## Revendications

1. Bouton poussoir pour un système de distribution d'un liquide, ledit bouton poussoir comprenant un corps (1) dans lequel un chemin de distribution est formé, un insert (17) étant associé dans ledit corps (1) de sorte à former une chambre de distribution (18) entre ledit insert (17) et ledit corps (1), ladite chambre (18) comprenant des canaux convergeant (19) chacun vers un orifice de distribution (20), lesdits canaux (19) convergents étant agencés pour permettre l'impaction des jets de liquide distribués par lesdits orifices (20), l'insert (17) et le corps (1) comprenant chacun une empreinte présentant une géométrie tronconique, lesdites géométries, respectivement mâle et femelle, étant agencées de sorte à être emboitées l'une dans l'autre en formant les canaux convergents (19) entre elles, ledit bouton poussoir étant **caractérisé en ce que** les géométries tronconiques sont respectivement à base polygonale pour l'une des empreintes et de révolution pour l'autre empreinte, les canaux convergents (19) étant formés en prévoyant que la géométrie de révolution présente un rayon adapté pour venir en contact sur les faces (21) de la géométrie polygonale en formant des passages de liquide le long de chacune des arêtes (22) de ladite géométrie polygonale.

2. Bouton poussoir selon la revendication 1, **caractérisé en ce que** la géométrie femelle est tronconique à base polygonale, la géométrie mâle étant tronconique de révolution.

3. Bouton poussoir selon la revendication 1 ou 2, **caractérisé en ce que** le corps (1) présente la géométrie mâle qui est emboitée dans la géométrie femelle formée dans l'insert (17), ladite géométrie femelle présentant une ouverture (33) dans laquelle les orifices de distribution (20) des canaux convergents (19) sont formés.

4. Bouton poussoir selon l'une quelconque des revendications 1 à 3, **caractérisé en ce que** la chambre de distribution (18) comprend un conduit annulaire amont (24) en communication avec le chemin de distribution et des canaux d'amenée (30) en communication d'une part avec ledit conduit annulaire amont et d'autre part avec respectivement un canal convergent (19).

5. Bouton poussoir selon la revendication 4, **caractérisé en ce qu'**un canal d'amenée (30) communique avec un canal convergent (19) par une ouverture (35) formée dans la géométrie femelle.

6. Bouton poussoir selon la revendication 5, **caractérisé en ce que** l'ouverture (35) présente un rayon (r1) de jonction entre le canal d'amenée (30) et le canal convergent (19).

7. Bouton poussoir selon l'une quelconque des revendications 4 à 6, **caractérisé en ce que** le corps (1) présente un logement (15) pourvu d'un plot central (25), l'insert (17) présentant une cheminée (27) qui est délimitée par une paroi avant (28), l'insert (17) étant monté autour dudit plot de sorte à former le conduit annulaire (24) entre la paroi intérieure de ladite cheminée et la paroi extérieure dudit plot.

8. Bouton poussoir selon la revendication 7, **caractérisé en ce que** la face intérieure de la paroi avant (28) est pourvue d'une alternance de creux (31) et de saillie (32) qui, par appui des saillies (32) sur l'extrémité avant (26) du plot (25), est agencée pour former un canal d'amenée (30) dans chacun desdits creux.

9. Bouton poussoir selon la revendication 7 ou 8, **caractérisé en ce que** la paroi avant (28) de l'insert (17) est pourvue d'une ouverture (33) dans laquelle la géométrie femelle est formée, l'extrémité avant (26) du plot (25) présentant la géométrie mâle (34).

10. Système de distribution d'un liquide comprenant une pompe ou une valve sur laquelle un bouton poussoir selon l'une quelconque des revendications 1 à 9 est monté, le chemin de distribution étant en communication avec ladite pompe ou ladite valve de sorte à permettre la pulvérisation du liquide par impaction des jets provenant des canaux convergents (19).

## Claims

1. Push button for a distribution system for a liquid, said push button comprising a body (1) wherein a distribution path is formed, an insert (17) being associated in said body (1) in such a way as to form a distribution chamber (18) between said insert (17) and said body (1), said chamber (18) comprising converging channels (19) each towards a distribution orifice (20), said converging channels (19) being arranged in order to allow for the impaction of jets of liquid distributed through said orifices (20), the insert (17) and the body (1) each comprise a print having a tapered geometry, said geometries, respectively male and female, being arranged in such a way as to be nested inside one another by forming the converging channels (19) between them, said push button being **characterised in that** the tapered geometries are respectively with a polygonal base for one of the prints and of revolution for the other print, the converging channels (19) being formed by providing that the geometry of revolution has a radius adapted to come into contact with the faces (21) of the polygonal geometry by forming liquid passages along each of the ridges (22) of said polygonal geometry.

2. Push button according to claim 1, **characterised in that** the female geometry is tapered with a polygonal base, with the male geometry being of tapered revolution.

3. Push button according to claim 1 or 2, **characterised in that** the body (1) has the male geometry which is nested in the female geometry formed in the insert (17), said female geometry having an opening (33) wherein the distribution orifices (20) of the converging channels (19) are formed.

4. Push button according to any of claims 1 to 3, **characterised in that** the distribution chamber (18) comprises an upstream annular duct (24) in communication with the distribution path and inlet channels (30) in communication on the one hand with said upstream annular duct and on the other hand with respectively a converging channel (19).

5. Push button according to claim 4, **characterised in that** an inlet channel (30) communicates with a converging channel (19) via an opening (35) formed in the female geometry.

6. Push button according to claim 5, **characterised in that** the opening (35) has a junction radius (r1) between the inlet channel (30) and the converging channel (19).

7. Push button according to any of claims 4 to 6, **characterised in that** the body (1) has a housing (15) provided with a central lug (25), the insert (17) having a shaft (27) which is delimited by a front wall (28), the insert (17) being mounted around said lug in such a way as to form the annular duct (24) between the interior wall of said shaft and the exterior wall of said plot.

8. Push button according to claim 7, **characterised in that** the interior face of the front wall (28) is provided with alternating recesses (31) and protrusions (32) which, by pressing of the protrusions (32) on the front end (26) of the lug (25), is arranged to form an inlet channel (30) in each of said recesses.

9. Push button according to claim 7 or 8, **characterised in that** the front wall (28) of the insert (17) is provided with an opening (33) wherein the female geometry is formed, the front end (26) of the lug (25) having the male geometry (34).

10. System for the distribution of a liquid comprising a pump or a valve whereon a push button according to any of claims 1 to 9 is mounted, the distribution path being in communication with said pump or said valve in such a way as to allow for the spraying of the liquid by impaction of the jets coming from the converging channels (19).

## Patentansprüche

1. Druckknopf für ein System zum Spenden einer Flüssigkeit, wobei der besagte Druckknopf einen Korpus (1) umfasst, in dem ein Spenderkanal gebildet wird, und ein Einsatz (17) im besagten Korpus (1) zugeordnet ist, sodass eine Spenderkammer (18) zwischen dem besagten Einsatz (17) und dem besagten Korpus (1) gebildet wird, und die besagte Kammer (18) Kanäle (19) umfasst, die jeweils in Richtung einer Spenderöffnung (20) konvergieren, und die besagten konvergierenden Kanäle (19) so angeordnet sind, um den Aufprall der Flüssigkeitsstrahlen zu ermöglichen, die durch die besagten Öffnungen (20) verteilt werden, und der Einsatz (17) und der Korpus (1) jeweils eine Vertiefung mit kegelförmiger Geometrie umfassen, und die besagten jeweils positiv oder negativ ausgeformten Geometrien so angeordnet sind, dass sie ineinandergefügt werden und zwischen sich die konvergierenden Kanäle (19) bilden, wobei der besagte Druckknopf **dadurch gekennzeichnet ist, dass** die kegelförmigen Geometrien jeweils eine polygonale Grundfläche für die eine Vertiefung, und eine kreisrunde Grundfläche für die andere Vertiefung aufweisen, und die konvergierenden Kanäle (19) unter der Voraussicht gebildet werden, dass die kreisrunde Geometrie einen Radius aufweist, der geeignet ist, mit den Flächen (21) der polygonalen Geometrie in Kontakt zu treten, und dabei Flüssigkeitsdurchlässe entlang einer jeden Kante (22) der besagten polygonalen Geometrie zu bilden.

2. Druckknopf nach Anspruch 1, **dadurch gekennzeichnet, dass** die Hohlgeometrie kegelig mit polygonaler Grundfläche, und die Steckgeometrie kegelig mit kreisrunder Grundfläche ist.

3. Druckknopf nach Anspruch 1 oder 2, **dadurch gekennzeichnet, dass** der Korpus (1) die Steckgeometrie aufweist, die in die Hohlgeometrie eingefügt ist, die im Einsatz (17) gebildet wird, wobei die besagte Hohlgeometrie eine Öffnung (33) aufweist, in der die Spenderöffnungen (20) der konvergierenden Kanäle (19) gebildet werden.

4. Druckknopf nach irgendeinem der Ansprüche 1 bis 3, **dadurch gekennzeichnet, dass** die Spenderkammer (18) einen oberen ringförmigen Kanal (24) umfasst, der mit dem Spenderkanal zusammenwirkt und Zuführungskanäle (30), die einerseits mit dem besagten oberen ringförmigen Kanal, und andererseits mit jeweils einem konvergierenden Kanal (19) zusammenwirken.

5. Druckknopf nach Anspruch 4, **dadurch gekennzeichnet, dass** ein Zuführungskanal (30) durch eine Öffnung (35) mit einem konvergierenden Kanal (19) zusammenwirkt, die in der Hohlgeometrie ausgebildet ist.

6. Druckknopf nach Anspruch 5, **dadurch gekennzeichnet, dass** die Öffnung (35) einen Radius (r1) zur Verbindung zwischen dem Zuführungskanal (30) und dem konvergierenden Kanal (19) aufweist.

7. Druckknopf nach irgendeinem der Ansprüche 4 bis 6, **dadurch gekennzeichnet, dass** der Korpus (1) eine Aufnahme (15) aufweist, die mit einem zentralen Stift (25) versehen ist, der Einsatz (17) einen Kanal (27) aufweist, der durch eine vordere Wand (28) begrenzt wird, und der Einsatz (17) um den besagten Stift montiert ist, sodass der ringförmige Kanal (24) zwischen der Innenwand des besagten Kanals und der Außenwand des besagten Stiftes gebildet wird.

8. Druckknopf nach Anspruch 7, **dadurch gekennzeichnet, dass** die Innenseite der vorderen Wand (28) mit einem Wechselspiel aus Vertiefungen (31) und Buckeln (32) versehen ist, das durch das Aufliegen der Buckel (32) auf dem vordere Ende (26) des Stiftes (25) angeordnet ist, um einen Zuführungskanal (30) in jeder der besagten Vertiefungen zu bilden.

9. Druckknopf nach Anspruch 7 oder 8, **dadurch gekennzeichnet, dass** die vordere Wand (28) des Einsatzes (17) mit einer Öffnung (33) versehen ist, in der die Hohlgeometrie gebildet wird, wobei das vordere Ende (26) des Stiftes (25) die Steckgeometrie (34) aufweist.

10. System zum Spenden einer Flüssigkeit umfassend eine Pumpe oder ein Ventil, auf denen ein Druckknopf nach irgendeinem der Ansprüche 1 bis 9 montiert ist, wobei der Spenderkanal so mit der besagten Pumpe oder dem besagten Ventil zusammenwirkt, dass das Versprühen der Flüssigkeit durch das Aufprallen der Flüssigkeitsstrahlen aus den konvergierenden Kanälen (19) ermöglicht wird.
